# EUROPÄISCHE PATENTSCHRIFT

(11) **EP 0 616 500 B1**
(45) Veröffentlichungstag und Bekanntmachung des Hinweises auf die Patenterteilung: **20.03.1996**
(21) Anmeldenummer: 93918956.9
(22) Anmeldetag: 07.09.1993
(51) Int. Cl.: A47B 57/38, A47F 5/13

(54) **TRÄGER ZUM EINHÄNGEN VON FACHBÖDEN**
SUPPORT FOR SHELF BASES
SUPPORT POUR ACCROCHER DES RAYONS DE MAGASIN

(30) Priorität: 09.10.1992 DE 4234057
(43) Veröffentlichungstag der Anmeldung: 28.09.1994
(73) Patentinhaber: Wanzl GmbH & Co. Entwicklungs-KG, D-89336 Leipheim (DE)
(72) Erfinder: WANZL, Rudolf, D-89340 Leipheim (DE)
(86) Internationale Anmeldenummer: DE9300819
(87) Internationale Veröffentlichungsnummer: WO9408488

(56) Entgegenhaltungen:
- AU-A- 7 171 074
- DE-A- 3 632 300
- US-A- 4 730 739

## Beschreibung

Die Erfindung betrifft einen Träger zum Einhängen von Fachböden und dgl., bestehend aus wenigstens drei vertikalen Stäben, von denen zwei mittels horizontal angeordneter Verbindungsstücke durch Stumpfschweißung so zusammengefügt sind, daß ein leiterartiges Tragteil gebildet ist, wobei der mindestens eine weitere Stab durch wenigstens eine Tragstrebe mit dem Tragteil über eine Vielzahl einzelner Schweißstellen verbunden ist.

Träger dieser Art finden Verwendung bei Warenpräsentationsaufbauten in SB-Geschäften. Neben ihrer Funktion, mit weiteren Teilen ein Traggerüst zu bilden, dienen sie insbesondere zum Einhängen von Fachböden, Ablagen und dergleichen. In der DE-OS 36 32 300 sind derartige Träger gemäß den Ausführungsbeispielen nach Fig. 6 näher beschrieben. Das dort im einzelnen zeichnerisch dargestellte Ausführungsbeispiel zeigt z.B. einen Träger mit einem leiterartigen Tragteil, bei dem ein dritter Stab mittel einer zick-zack-förmigen Tragstrebe mit dem Tragteil verschweißt ist. Von oben betrachtet ist dadurch ein Träger gebildet, dessen Grundriß winkel- oder L-förmig gestaltet ist. Als in gewisser Weise nachteilig kann bei dieser Ausführungsform angeführt werden, daß zur Bildung von Warenpräsentationsaufbauten rechte und linke, also spiegelbildlich gestaltete Träger dann erforderlich sind, wenn der untere Bereich solcher Träger, etwa zur Bildung eines Fußes, anders gestaltet ist, als der obere Abschlußbereich. In solchen Fällen müssen unterschiedliche Träger gefertigt und gegebenenfalls auf Lager vorrätig gehalten werden, was sich kostensteigernd auswirkt. Spiegelbildlich gestaltete Träger lassen sich jedoch dann vermeiden, wenn die Stäbe, wie in der DE-OS 36 32 300 vorgeschlagen, so angeordnet sind, daß sie zusammen mit den Verbindungsstücken und den Tragstreben einen geometrisch regelmäßigen, z.B. quadratischen oder rechteckigen Grundriß bilden. Dann nämlich ist es unerheblich, ob der obere und der untere Bereich solcher Träger unterschiedlich gestaltet sind. Allerdings weisen derartige Träger einen entscheidenden Nachteil auf, der darin besteht, daß sie aufgrund ihrer Querschnittsform einen Teil der durch die eingehängten Fachböden gebildeten Abstellfläche beanspruchen. Dieser Umstand macht sich insbesondere dann negativ bemerkbar, wenn versucht wird, mit kubischen Gegenständen, etwa mit Schachteln, die Abstellfäche allseits bis zum äußersten Rand zu beladen. Da jedoch durch die Form der Träger die Abstellfläche der Fachböden nicht mehr exakt quadratisch oder rechteckig ist, kann es vorkommen, daß nahe eines Trägers abgestellte Schachteln nicht bis zum hintersten Rand der Abstellfläche geschoben werden können, weil sie vorher an den Träger anstoßen. Dadurch bleiben Abschnitte der Ablagefläche unbeladen, die mindestens so lange oder so breit sind, wie die Schachteln selbst.

Die Aufgabe der Erfindung besteht darin, einen Träger der gattungsgemäßen Art so weiterzuentwickeln, daß die oben beschriebenen Nachteile auf ein unbedeutendes Mindestmaß reduziert werden.

Die Aufgabe ist erfindungsgemäß dadurch gelöst, daß die wenigstens eine Tragstrebe an den Verbindungsstücken angeschweißt ist.

Durch diese konstruktive Maßnahme ist es möglich, Träger anzufertigen, die von oben betrachtet einen T- oder kreuzförmigen Grundriß aufweisen, deren beanspruchte Grundrißfläche wesentlich kleiner gehalten werden kann, als die Grundfläche quadratisch oder rechteckig gestalteter Träger, deren Grundrißinnenfläche unbenutzbar bleibt. Beim erfindungsgemäßen Träger hingegen können die Fachböden ganz eng bis knapp an die äußerst schmal gehaltenen Tragstreben gerückt werden, wobei die Ablagefläche der Fachböden voll erhalten bleiben, da die erfindungsgemäßen Träger keinen Teil der Ablageflächen beanspruchen. Im Falle quadratisch oder rechteckig gestalteter Fachböden bleiben deren Ablageflächen geometrisch reine Quadrate oder Rechtecke. Die Ablageflächen können somit optimal ausgenutzt werden.

Die Erfindung wird anhand zweier Ausführungsbeispiele näher erläutert. Es zeigt
- Fig. 1: einen Abschnitt eines drei Stäbe aufweisenden Trägers;
- Fig. 2: den Grundriß des Trägers nach Fig. 1, sowie
- Fig. 3: den Grundriß eines Trägers, der mit vier Stäben ausgestattet ist.

In einer räumlichen Darstellung zeigt Fig. 1 einen Träger 1 mit drei vertikal angeordneten Stäben 3a, 3b, 3c. Zwei der Stäbe 3a und 3b sind durch horizontal angeordnete Verbindungsstücke 5 mittels Stumpfschweißung so verbunden, daß ein leiterartiges Tragteil 2 gebildet ist. Der dritte Stab 3c ist in einem parallelen Abstand zum Tragteil 2 angeordnet und mittels einer gewellten oder zick-zack-förmigen Tragstrebe 6 mit dem Tragteil 2 verschweißt. Als Schweißstellen 8 dienen die Krümmungen 7 der Tragstrebe 6, wobei abwechselnd jede zweite Krümmung 7 mit dem dritten Stab 3c beziehungsweise mit den Verbindungsstücken 5 verschweißt ist. Im Beispiel ist jedes Verbindungsstück 5 mit der Tragstrebe 6 verschweißt. Dies schließt nicht aus, daß Träger 1 herstellbar sind, bei denen beispielsweise nur jedes zweite oder jedes dritte Verbindungsstück 5 an die Tragstrebe 6 angeschweißt ist.

In einer Draufsicht zeigt Fig. 2 den Grundriß des in Fig. 1 beschriebenen Trägers 1. Man erkennt die beiden Stäbe 3a und 3b, die durch die Verbindungsstücke 5 verbunden sind. Mittig zu den Stäben 3a, 3b und rechtwinklig zu den Verbindungsstücken 5 angeordnet, ist die Tragstrebe 6 an den Verbindungsstücken 5 angeschweißt. In einem parallelen Abstand zu den Stäben 3a, 3b und zu den Verbindungsstücken 5 angeordnet, ist der dritte Stab 3c ebenfalls mit der Tragstrebe 6 verschweißt.

Eine Variante zeigt Fig. 3. Der Grundriß des Trägers 1 beinhaltet vier kreuzweise, bevorzugt regelmäßig angeordnete Stäbe 3a, 3b, 3c und 3d, wobei im Beispiel die beiden Stäbe 3a und 3b, die zusammen mit den Verbindungsstücken 5 auf einer im Bild horizontalen Achse 13 liegen, durch die Verbindungsstücke 5 miteinander verbunden sind, während die im Bild auf der vertikalen Achse 14 gelegenen spiegelbildlich zur horizontalen Achse 13 und zu den Verbindungsstücken 5 angeordneten Stäbe 3c und 3d durch je eine Tragstrebe 6 mit den Verbindungsstücken 5 verschweißt sind. Die Tragstreben 6 sind im rechten Winkel zu den Verbindungsstücken 5 angeordnet. Die Form der Tragstreben 6 entspricht im Beispiel jener Ausführung, wie sie in Fig. 1 gezeigt ist. Andere zweckmäßige Formen, die ein Abstützen der Tragstreben 6 sowohl an den Stäben 3c und 3d, als auch an den Verbindungsstücken 5 erlauben, sind ebenfalls möglich. Allerdings scheint die in der Zeichnung nach Fig. 1 dargestellte gewellte oder gezackte Form zumindest aus Kostengründen die zweckmäßigste zu sein. In der Zeichnung sind strichpunktiert vier Fachböden 10 eingezeichnet. Man erkennt die zentrische Lage des Trägers 1. Die Fachböden 10 stützen sich mittels bekannter Einhängekonsolen 11 an den Verbindungsstücken 5 ab. Der Träger 1 beansprucht keinen Teil der vier Fachböden 10. Die Ablageflächen der Fachböden 10 sind voll nutzbar. Der Träger 1 ragt in keinen der an den Trägern 1 angrenzenden Eckbereiche 12 der Fachböden 10. Dies wird durch den kreuzförmigen Grundriß des Trägers 1 ermöglicht. Die gleichen Vorteile lassen sich, bezogen auf zwei Fachböden 10, auch beim Träger 1 nach Fig. 1 und 2 erzielen. Die einzelnen Bauteile des Trägers 1 entsprechend Fig. 3 sind zentrisch angeordnet. Dies schließt nicht aus, daß ganz allgemein die Tragstreben 6 und damit auch die Stäbe 3c und 3d außermittig, also ungleich versetzt zu den Stäben 3a und 3b angeordnet sein können.

Ungeachtet der in den Figuren 1 bis 3 beschriebenen und bevorzugten Ausführungsbeispiele sind im Sinne des allgemeinen Erfindungsgedankens noch weitere Grundrißformen der Träger 1 denkbar. Eine dieser Formen ist darin erkennbar, daß zwei mit je einem Stab 3c und 3d verbundene Tragstreben 6 nur auf einer Seite der Verbindungsstücke 5 angeordnet mit diesen verschweißt sind. Ebenfalls denkbar ist eine Grundrißform, bei der zu beiden Seiten der Verbindungsstücke 5 je eine mit einem Stab 3c, 3d ausgestattete Tragstrebe 6 im rechten Winkel zu den Verbindungsstücken 5 vorgesehen, jedoch außermittig zu den Stäben 3a und 3b (vgl. Fig. 4) angeordnet, mit den Verbindungsstücken 5 verschweißt sind.

## Patentansprüche

1. Träger (1) zum Einhängen von Fachböden und dgl. bestehen aus wenigstens drei vertikalen Stäben (3a, 3b, 3c), von denen zwei (3a, 3b) mittels horizontal angeordneter Verbindungsstücke (5) durch Stumpfschweißung so zusammengefügt sind, daß ein leiterartiges Tragteil (2) gebildet ist, wobei der mindestens eine weitere Stab (3c) durch wenigstens eine Tragstrebe (6) mit dem leiterartigen Tragteil (2) über eine Vielzahl einzelner Schweißstellen (8) verbunden ist, dadurch **gekennzeichnet,** daß die wenigstens eine Tragstrebe (6) an den Verbindungsstücken (5) angeschweißt ist.

2. Träger nach Anspruch 1, dadurch **gekennzeichnet,** daß die für die Verbindung der wenigstens einen Tragstrebe (6) mit den Verbindungsstücken (5) erforderlichen Schweißstellen (8) durch einen Teil der Krümmungen (7) der Tragstrebe (6) gebildet sind.

3. Träger nach Anspruch 1 oder 2, dadurch **gekennzeichnet,** daß die wenigstens eine Tragstrebe (6) im rechten Winkel zu den Verbindungsstücken (5) angeordnet ist.

4. Träger nach einem der Ansprüche 1 bis 3, dadurch **gekennzeichnet,** daß die wenigstens eine Tragstrebe (6) entweder mittig und/oder außermittig zu den Stäben (3a, 3b) angeordnet ist.

5. Träger nach einem der Ansprüche 1 bis 4, dadurch **gekennzeichnet,** daß die Stäbe (3a, 3b, 3c, 3d) von oben betrachtet kreuzweise angeordnet sind, und zu beiden Seiten der Verbindungsstücke (5) je eine Tragstrebe (6) angeordnet ist.

## Claims

1. A support (1) for mounting shelves and the like, comprising at least three vertical bars (3a, 3b, 3c), two (3a, 3b) of which are butt-welded together by means of horizontally arranged connecting members (5) in such a manner that a ladder-type supporting part (2) is formed, wherein the at least one further bar (3c) is connected to the ladder-type supporting part (2) by at least one supporting strut (6) by means of a plurality of individual welds (8), characterised in that the at least one supporting strut (6) is welded to the connecting members (5).

2. A support according to claim 1, characterised in that the welds (8), required for connecting the at least one supporting strut (6) to the connecting members (5), are formed by part of the turns (7) of the supporting struts (6).

3. A support according to claim 1 or 2, characterised in that the at least one supporting strut (6) is arranged at right angles to the connecting members (5).

4. A support according to any one of claims 1 to 3, characterised in that the at least one supporting strut (6) is arranged either centrally and/or eccentrically to the bars (3a, 3b).

5. A support according to one of claims 1 to 4, characterised in that the bars (3a, 3b, 3c, 3d) are arranged crosswise viewed from above, and a supporting strut (6) is arranged on either side of the connecting members (5).

## Revendications

1. Support (1) pour accrocher des rayonnages et similaires, constitué par eu moins trois tiges verticales (3a, 3b, 3c) dont deux (3a, 3b) sont assemblées par soudure bout à bout au moyen de pièces de liaison (5) disposées horizontalement de manière à constituer un élément porteur en forme d'échelle (2), l'autre tige ou les autres tiges (3c) étant reliées à l'élément porteur de forme d'échelle (2) au moyen d'au moins une entretoise porteuse (6) et par l'intermédiaire d'une pluralité de points de soudure individuels (8), caractérisé par le fait que l'entretoise porteuse ou les entretoises porteuses (6) sont soudées sur les pièces de liaison (5).

2. Support selon la revendication 1, caractérisé par le fait que les points de soudure (8) qui sont nécessaires pour relier l'entretoise porteuse ou les entretoises porteuses (6) aux pièces de liaison (5) sont constitués par une partie des coudes (7) de l'entretoise porteuse (6).

3. Support selon la revendication 1 ou 2, caractérisé par le fait que l'entretoise porteuse ou les entretoises porteuses (6) sont disposées perpendiculairement aux pièces de liaison (5).

4. Support selon l'une quelconque des revendications 1 à 3, caractérisé par le fait que l'entretoise porteuse ou les entretoises porteuses (6) sont disposées au milieu des tiges (3a, 3b) et/ou d'une manière excentrée par rapport à celles-ci.

5. Support selon l'une quelconque des revendications 1 à 4, caractérisé par le fait que les tiges (3a, 3b, 3c, 3d) sont disposées en forme de croix en vue de dessus, et qu'une entretoise porteuse (6) est disposée de chaque côté des pièces de liaison (5).
